# EUROPÄISCHE PATENTSCHRIFT

(11) **EP 0 699 577 B1**
(45) Veröffentlichungstag und Bekanntmachung des Hinweises auf die Patenterteilung: **16.12.1998**
(21) Anmeldenummer: 95112716.6
(22) Anmeldetag: 11.08.1995
(51) Int. Cl.: B63B 35/79, A63C 9/00

(54) **Befestigung für die Fussschlaufengurte von Surfbrettern**
Attachment of foot straps to surfboards
Fixation des sangles de pieds aux planches à voile

(30) Priorität: 31.08.1994 DE 9413936 U
(43) Veröffentlichungstag der Anmeldung: 06.03.1996
(73) Patentinhaber: Fanatic S.A., 1701 Fribourg (CH)
(72) Erfinder: Namur, Marc, D-64331 Weiterstadt (DE)
(74) Vertreter: Pürckhauer, Rolf, Dipl.-Ing.

(56) Entgegenhaltungen:
- EP-A- 0 117 624

## Beschreibung

Die Erfindung betrifft eine Befestigung für die Fußschlaufengurte von Surfbrettern.

Die verschiedenen Einsatzbereiche der Surfbretter und das unterschiedliche Können der Surfer erfordern eine Verstellbarkeit von Finne, Mastfuß und Fußschlaufengurten bei Surfbrettern.

Bisher werden Fußschlaufengurte der z.B. aus der DE 89 09 535.9 U1 bekannten Art in der für den Surfer günstigsten Position an Halteleisten festgescharubt, die in die Oberseite des Surfbretts eingesetzt sind.

Das Festschrauben der Fußschlaufengurte am Surfbrett erfordert Werkzeug und ist verhältnismäßig zeitaufwendig. Desweiteren besteht die Gefahr, daß sich die Befestigungsschrauben mit der Zeit lösen und die Fußschlaufengurte verlorengehen.

Der Erfindung liegt die Aufgabe zugrunde, eine sichere Fußschlaufengurtbefestigung für Surfbretter zu entwickeln, die es ermöglicht, die Fußschlaufengurte ohne Verwendung von Werkzeug einfach und schnell in der gewünschten Position am Surfbrett zu befestigen und vom Surfbrett zu lösen.

Diese Aufgabe ist erfindungsgemäß gelöst durch eine Fußschlaufengurtbefestigung für Surfbretter mit den Merkmalen des Schutzanspruchs 1.

Die Unteransprüche betreffen vorteilhafte und zweckmäßige Weiterbildungen der Erfindung.

Die erfindungsgemäße Fußschlaufengurtbefestigung zeichnet sich durch die der Aufgabenstellung entnehmbaren Vorteile aus.

Die Fußschlaufengurtbefestigung ist nachstehend anhand von Zeichnungen erläutert. Es zeigt
- Fig. 1: eine Draufsicht eines Surfbretts,
- Fign. 2a - 2c: Draufsichten von Befestigungsschienen für einen steuerbordseitigen, einen backbordseitigen und einen heckseitigen Fußschlaufengurt in vergrößerter Darstellung
- Fig. 3: einen Schnitt durch einen steuerbordseitigen Fußschlaufengurt und die zugehörigen Befestigungsschienen nach Linie III-III der Fig. 1 und
- Fig. 4: einen gegenüber Fig. 3 um 90° versetzten Schnitt durch eine steuerbordseitige Befestigungsschiene mit einem festgezogenen Riegelstift eines Fußschlaufengurtes.

Zur Befestigung der steuerbordseitigen, der backbordseitigen und der heckseitigen Fußschlaufengurte 2, 3, 4, die gleich ausgebildet sind, auf der Oberseite 5 eines Surfbretts 1 dienen jeweils zwei gleiche als Kunststoff-Spritzgießteile gefertigte Befestigungsschienen 6 - 8 (Fig. 1). Die Befestigungsschienen 6 - 8 sind in entsprechende Aussparungen 10 des aus sehr leichtem Polystyrolschaum bestehenden Kerns 9 des Surfbretts 1 eingesetzt und formschlüssig in eine auf die Kernoberfläche aufgebrachte Tragschicht 11 aus einem Laminierharz wie Polyurethan mit einem eingelegten multiaxialen Glasgewebe sowie eine Außenhaut bzw. Deckschicht 12 aus einer schlagzähen, UV-beständigen Kunststoffolie aus einem thermoplastischen Kunststoff, z.B. Polycarbonat, eingebettet (Fign. 3 u. 4). Die Befestigungsschienen 6 - 8 schließen mit der Oberseite 5 des Surfbretts 1 bündig ab.

Die Fußschlaufengurtbefestigung ist nachstehend anhand des in den Fign. 3 und 4 dargestellten steuerbordseitigen Fußschlaufengurtes 2 erläutert.

Der Fußschlaufengurt 2 besteht aus einer elastisch biegbaren Mittelplatte 13, zwei elastisch biegbaren äußeren Haltelaschen 14, 15, die Einsteckschlitze 16, 17 in den äußeren Enden 13a, 13b der Mittelplatte 13 von der Unterseite 13c zur Oberseite 13d derselben durchgreifen, einem durch einen Schnallenverschluß 19 längenverstellbaren Gurtband 18, das die beiden Haltelaschen 14, 15 und die Mittelplatte 13 miteinander verbindet, sowie einem die Mittelplatte 13 und die Haltelaschen 14, 15 aufnehmenden, geschlitzten Polsterschlauch 20 aus dehnbarem Material mit einem Reißverschluß 21.

Die Mittelplatte 13 und die beiden Haltelaschen 14, 15 sind als Kunststoff-Spritzgießteile hergestellt.

Die Mittelplatte 13 ist mit ihrer Unterseite 13c mit der Innenseite 22 des Polsterschlauches 20 vernäht.

Das Gurtband 18 ist durch einen Schlitz 23 im freien Ende 24 der einen Haltelasche 14, über die Oberseite 25 derselben und das eine Ende 13a der Mittelplatte 13, von oben durch einen Schlitz 26 im Befestigungsende 27 der Haltelasche 14, durch den Einsteckschlitz 16 im einen Ende 13a der Mittelplatte 13 zwischen dieser und der Haltelasche 14 hindurch, über die Oberseite 13d der Mittelplatte 13, von oben durch den Einsteckschlitz 17 im anderen Ende 13b der Mittelplatte 13 zwischen dieser und der anderen Haltelasche 15 hindurch, von unten durch einen Schlitz 28 im Befestigungsende 29 der Haltelasche 15 über das andere Ende 13b der Mittelplatte 13, über die Oberseite 30 der Haltelasche 15 und durch einen Schlitz 31 im freien Ende 32 derselben geführt.

Die beiden Enden 33, 34 des Gurtbandes 18 sind durch den Schnallenverschluß 19 miteinander verbunden.

Der Fußschlaufengurt 2 ist in Pfeilrichtung a, b um die Verbindungsachse 35-35 zwischen den Befestigungsenden 27, 29 der beiden Haltelaschen 14, 15 begrenzt kippbeweglich.

Die Schlaufengröße des Fußschlaufengurtes 2 ist durch eine Verlängerung bzw. Verkürzung des Gurtbandes 18 entsprechend der jeweiligen Fußgröße stufenlos einstellbar.

Die Befestigungsschienen 6-8 für die Fußschlaufengurte 2-4 enthalten abstandsgleiche Aufnahmebohrungen 36 mit jeweils einem Einsteckschlitz 37, einer Hinterschneidung 38 und einer oberseitigen Positioniernut 39 zum Einstecken von Riegelstiften 40 mit einem knebelartigen Schwenkgriff 41, die drehbar in Befestigungsplatten 42, 43 der Haltelaschen 14, 15 an den Enden der Fußschlaufengurte 2-4 sitzen und eine dem Einsteckschlitz 37 der Bohrungen 36 angepaßte Riegelnase 44 aufweisen. An der Unterseite 45 der beiden Befestigungsplatten 42, 43 der Fußschlaufengurte 2-4 sind Nasen 46 angeformt, die ebenso wie die Riegelstifte 40 entsprechende Löcher im Polsterschlauch 20 der Fußschlaufengurte 2-4 durchdringen.

Zur Anbringung z.B. des steuerbordseitigen Fußschlaufengurtes 2 in einer bestimmten Position an den beiden steuerbordseitigen Befestigungsschienen 6, die mit Abstand voneinander und in Längsachsenrichtung des Surfbretts 1 gegeneinander versetzt auf der Brettoberseite 5 angeordnet sind, werden die Nasen 46 an den Befestigungsplatten 42, 43 des Gurtes 2 in die der gewählten Position desselben entsprechenden Positioniernuten 39 der Schienen 6 eingesetzt und dadurch der Gurt 2 fixiert und anschließend werden die beiden Riegelstifte 40 des Gurtes 2 mit den Riegelnasen 44 in die entsprechenden Aufnahmebohrungen 36 mit Einsteckschlitz 37 eingesetzt und mit dem Schwenkgriff 41 um 180° gedreht, so daß die Riegelstifte 40 mit der Riegelnase 44 bajonettverschlußartig mit der Hinterschneidung 38 der Aufnahmebohrungen 36 in den beiden Befestigungsschienen 6 in Eingriff gelangen. Die Schwenkgriffe 41 der beiden Riegelstifte 40 werden in den Polsterschlauch 20 eingeklappt, und der Polsterschlauch wird mit dem Reißverschluß 21 geschlossen, so daß der Fußschlaufengurt 2 gegen ein unbeabsichtigtes Lösen gesichert ist.

In gleicher Weise werden der backbordseitige Fußschlaufengurt 3 und die beiden heckseitigen Fußschlaufengurte 4 an den Befestigungsschienen 7, 8 des Surfbrettes 1 angebracht.

Eine Abschrägung 47 der Hinterschneidung 38 der Aufnahmebohrungen 36 der Befestigungsschienen 6-8 dient als Führung für die Riegelnase 44 der Riegelstifte 40 und erleichtert das Festdrehen der Stifte.

Die spritzgießtechnisch bedingt offene Unterseite 48 der Befestigungsschienen 6-8 wird durch eine eingesetzte Leiste 49 verschlossen.

Zwischen den Aufnahmebohrungen 36 in den Befestigungsschienen 6-8 für die Riegelstifte 40 sind Einschraubbohrungen 50 mit jeweils einer oberseitigen Positioniernut 39 zur Befestigung der Fußschlaufengurte 2-4 nach herkömmlicher Art mit in die Befestigungsplatten 42, 43 der Gurte eingesetzter selbstschneidender Schrauben angeordnet.

Die steuerbordseitigen, backbordseitigen und heckseitigen Befestigungsschienen 6-8 für die entsprechenden Fußschlaufengurte 2-4 unterscheiden sich durch die Richtung der Positioniernuten 39 und der Einsteckschlitze 37, wie dies aus den Fign. 2a - 2c ersichtlich ist.

## Patentansprüche

1. Befestigung für die Fußschlaufengurte von Surfbrettern, gekennzeichnet durch auf der Brettoberseite (5) in den Brettkörper (1) eingesetzte Befestigungsschienen (6-8), die abstandsgleiche Aufnahmebohrungen (36) mit jeweils einem Einsteckschlitz (37), einer Hinterschneidung (38) und einer oberseitigen Positioniernut (39) zum Einstecken von Riegelstiften (40) mit einem Schwenkgriff (41) enthalten, die drehbar in Befestigungsplatten (42, 43) an den Enden der Fußschlaufengurte (2-4) sitzen und eine dem Einsteckschlitz (37) der Bohrungen (36) in den Befestigungsschienen (6-8) angepaßte Riegelnase (44) aufweisen, wobei durch Drehen eines Riegelstiftes (40), der in eine der gewählten Position des Fußschlaufengurtes (2-4) entsprechende Aufnahmebohrung (36) der Befestigungsschiene (6-8) eingesetzt ist, dieser (40) mit der Riegelnase (44) bajonettverschlußartig mit der Hinterschneidung (38) der Aufnahmebohrung (36) in Eingriff gelangt.

2. Fußschlaufengurtbefestigung nach Anspruch 1, gekennzeichnet durch an der Unterseite (45) der Befestigungsplatten (42, 43) der Fußschlaufengurte (2-4) angeformte, beim Befestigen der Gurte in die Positioniernut (39) der entsprechenden Aufnahmebohrung (36) der Befestigungsschiene (6-8) eingreifende Nasen (46) zum Ausrichten und Fixieren der Gurte (2-4).

3. Fußschlaufengurtbefestigung nach Anspruch 1 und 2, gekennzeichnet durch eine Abschrägung (47) der Hinterschneidung (38) der Aufnahmebohrungen (36) der Befestigungsschienen (6-8) als Führung für die Riegelnase (44) der Riegelstifte (40).

4. Fußschlaufengurtbefestigung nach einem der Ansprüche 1 bis 3, gekennzeichnet durch zwischen den Aufnahmebohrungen (36) für die Riegelstifte (40) in den Befestigungsschienen (6-8) angeordnete Einschraubbohrungen (50) mit jeweils einer oberseitigen Positioniernut (39) zur Befestigung der Fußschlaufengurte (2-4) mit in die Befestigungsplatten (42, 43) der Gurte (2-4) eingesetzten selbstschneidender Schrauben.

5. Fußschlaufengurtbefestigung nach einem der Ansprüche 1 bis 4, gekennzeichnet durch eine in die Unterseite (48) der Befestigungsschienen (6-8) eingesetzte Verschlußleiste (49).

6. Fußschlaufengurtbefestigung nach einem der Ansprüche 1 bis 5, dadurch gekennzeichnet, daß die Befestigungsschienen (6-8) als Kunststoff-Spritzgießteile hergestellt sind.

## Claims

1. Attachment for the foot straps of windsurfers, characterised by attachment rails (6-8) inserted on the upper side of the board (5) into the board body (1), said rails including receiving holes (36) at identical intervals with respective insert slots (37), an undercut (38) and a positioning groove (39) on the upper side for inserting locking pins (40), with a pivoting handle (41), which sit rotatably in attachment plates (42,43) on the ends of the foot straps (2-4), and have a locking catch (44) adapted to the insert slot (37) of the holes (36) in the attachment rails (6-8), rotation of a locking pin (40), which is inserted in a receiving hole (36) of the attachment rail (6-8) corresponding to the selected position of the foot strap (2-4), causes said locking pin (40) with the locking catch (44) to engage in the manner of a bayonet closure with the undercut (38) of the receiving hole (36).

2. Foot strap attachment according to claim 1, characterised by catches (46) moulded on the underside (45) of the attachment plates (42,43) of the foot straps (2-4), engaging, upon attachment of the straps, in the positioning groove (39) of the corresponding receiving hole (36) of the attachment rail (6-8), for aligning and fixing the straps (2-4).

3. Foot strap attachment according to claim 1 and 2, characterised by a bevel (47) of the undercut (38) of the receiving holes (36) of the attachment rails (6-8) as a guide for the locking catch (44) of the locking pins (40).

4. Foot strap attachment according to one of claims 1 to 3, charaterised by screw-in holes (50) located between the receiving holes (36) for the locking pins (40) in the attachment rails (6-8), with a respective positioning groove (39) on the upper side for attachment of the foot straps (2-4) to self-tapping screws inserted in the attachment plates (42-43) of the straps (2-4).

5. Foot strap attachment according to one of claims 1 to 4, characterised by a closure strip (49) inserted into the underside (48) of the attachment rails (6-8).

6. Foot strap attachment according to one of claims 1 to 5, characterised in that the attachment rails (6-8) are produced as plastics injection moulded parts.

## Revendications

1. Fixation de sangle de cale-pied de planche à voile, caractérisée par des rails (6 à 8) de fixation, posés à la surface (5) de la planche dans le corps (1) de la planche et qui comportent des trous (36) de réception équidistants ayant chacun une fente (37) d'enfilement, une contre-dépouille (38) et une gorge (39) supérieure de mise en position pour l'enfilement de broches (40) de verrouillage, qui ont une poignée (41) de basculement, qui sont montées tournantes dans des plaques (42, 43) de fixation aux extrémités de la sangle (2 à 4) de cale-pied et qui présentent un bec (44) de verrouillage adapté à la fente (37) d'enfilement des trous (36) ménagés dans les rails (6 à 8) de fixation, l'agencement étant tel qu'en tournant une broche (40) de verrouillage, qui est insérée dans l'un des trous (36) de réception ménagés sur les rails (6 à 8) de fixation et correspondant à la position choisie de la sangle (2 à 4) de cale-pied, cette broche (40) vient par le bec (44) de verrouillage en prise, à la manière d'une fermeture à baïonnette, avec la contre-dépouille (38) du trou (36) de réception.

2. Fixation de sangle de cale-pied suivant la revendication 1, caractérisée par des becs (46) formés sur la face (45) inférieure des plaques (42, 43) de fixation de la sangle (2 à 4) de cale-pied et pénétrant, lors de la fixation de la sangle, dans la gorge (39) de mise en position du trou (36) de réception correspondant du rail (6 à 8) de fixation, en vue de diriger et d'immobiliser la sangle (2 à 4).

3. Fixation de sangle de cale-pied suivant la revendication 1 et 2, caractérisée par un biseau (47) de la contre-dépouille (38) des trous (36) de réception des rails (6 à 8) de fixation, servant de guidage aux becs (44) de verrouillage de la broche (40) de verrouillage.

4. Fixation de sangle de cale-pied suivant l'une des revendications 1 à 3, caractérisée en ce qu'il est prévu, entre les trous (36) de réception des broches (40) de verrouillage, des trous taraudés (50) ménagés dans les rails (6 à 8) de fixation, ayant chacun une gorge (39) supérieure de mise en position, pour fixer les sangles (2 à 4) de cale-pied par des vis autotaraudeuses insérées dans les plaques (42, 43) de fixation des sangles (2 à 4).

5. Fixation de sangle de cale-pied suivant l'une des revendications 1 à 4, caractérisée par une réglette (49) de fermeture posée dans la face (48) inférieure des rails (6 à 8) de fixation.

6. Fixation de sangle de cale-pied suivant l'une des revendications 1 à 5, caractérisée en ce que les rails (6 à 8) de fixation sont fabriqués sous la forme de pièces en matière plastique moulées par injection.
